# EUROPÄISCHE PATENTSCHRIFT

(11) **EP 4 097 320 B1**
(45) Veröffentlichungstag und Bekanntmachung des Hinweises auf die Patenterteilung: **24.04.2024**
(21) Anmeldenummer: 21700915.8
(22) Anmeldetag: 18.01.2021
(51) Int. Cl.: E05D 3/16, E05D 11/00

(54) **SCHARNIER**
HINGE
CHARNIÈRE

(30) Priorität: 30.01.2020 DE 102020102316
(43) Veröffentlichungstag der Anmeldung: 07.12.2022
(73) Patentinhaber: Hettich-ONI GmbH & Co. KG, 32602 Vlotho (DE)
(72) Erfinder: BOLLMEIER, Claudia, 33106 Paderborn (DE)
(74) Vertreter: Dantz, Jan Henning
(86) Internationale Anmeldenummer: PCT/EP2021/050904
(87) Internationale Veröffentlichungsnummer: WO 2021/151697

(56) Entgegenhaltungen:
- DE-A1- 4 418 238
- DE-A1- 19 507 624

## Beschreibung

Die vorliegende Erfindung betrifft ein Scharnier für ein Möbel oder ein Haushaltsgerät, nach dem Oberbegriff des Anspruches 1.

Die DE 44 18 238 A1 offenbart ein mehrgelenkiges Scharnier, das zwischen zwei Scharnierelementen einen Hebelmechanismus aufweist, der beim Verschwenken der Scharnierteile sich verändernde Öffnungen erzeugt, die über eine Abdeckung nach Art einer Schutzkappe überdeckt sind. Dadurch kann ein Eingriff in die Öffnungen verhindert werden. Eine solche elastische Schutzkappe kann sich beim Verschwenken des Scharniers verformen, was allerdings bei einem Dehnen des Materials zu zusätzlichen Kräften führt. Die Schutzkappe enthält zudem Hohlräume und baut daher vergleichsweise groß auf.

In der DE 195 07 624 A1 ist ein Kreuzgelenkscharnier offenbart, das an einer Außenseite ein Abdeckelement mit einer Vielzahl von einander beabstandeten Abdeckstreifen umfasst, die relativ zueinander bewegbar sind.

Es ist daher Aufgabe der vorliegenden Erfindung, ein Scharnier zu schaffen, das einen verbesserten Eingriffsschutz bereitstellt und kompakt aufgebaut ist.

Diese Aufgabe wird mit einem Scharnier mit den Merkmalen des Anspruches 1 gelöst.

Das erfindungsgemäße Scharnier umfasst ein Abdeckelement für den Hebelmechanismus zwischen den beiden Scharnierteilen, wobei integral mit dem Abdeckelement mehrere Abdeckplatten ausgebildet sind, und die auf einer Seite des Hebelmechanismus angeordneten Abdeckplatten sind beim Verschwenken des Scharniers relativ zueinander in einer sich teilweise überdeckenden Position verschwenkbar. Die Abdeckplatten sind somit relativ zueinander beweglich und können an die Form des Hebelmechanismus angepasst werden, wobei sich die Abdeckplatten beim Verschwenken des Scharnierteils überdecken können, so dass der notwendige Bauraum für das Abdeckelement verringert wird.

Vorzugsweise sind die auf einer Seite angeordneten Abdeckplatten über einen biegbaren Steg oder ein Filmscharnier oder eine andere Verbindung mit einer Gelenkachse miteinander verbunden. Ein Filmscharnier bildet dabei eine Gelenkachse aus, während der biegbare Steg eine Länge von beispielsweise größer 10 mm insbesondere zwischen 20 mm bis 50 mm, besitzen kann, um durch eine Biegebewegung zwei Abdeckplatten bewegbar aneinander zu führen. Vorzugsweise werden die Abdeckplatten dabei um eine Achse verschwenkt, die parallel zu den Gelenkachsen des Hebelmechanismus ausgerichtet ist.

In einer Ausgestaltung sind auf gegenüberliegenden Seiten des Hebelmechanismus jeweils mehrere relativ zueinander verschwenkbare Abdeckplatten vorgesehen, die integral mit dem Abdeckelement ausgebildet sind. Vorzugsweise sind an gegenüberliegenden Seiten des Hebelmechanismus jeweils drei Abdeckplatten vorgesehen, wobei die Anzahl der Abdeckplatten auch variiert werden kann, je nach Gestaltung des Hebelmechanismus.

Das Abdeckelement weist vorzugsweise einen im Querschnitt U-förmigen und leistenförmigen Abschnitt auf, dessen Schenkel durch die Abdeckplatten gebildet sind, die über einen Verbindungssteg aneinander gehalten sind. Der Verbindungssteg kann dabei über den Bereich mit den Abdeckplatten hinaus ausgebildet sein und dann einen biegbaren Steg ausbilden, an dessen Endabschnitt zwei weitere Abdeckplatten vorgesehen sind.

Für eine einfache Montage kann das Abdeckelement auf den Hebelmechanismus aufgesteckt oder aufgerastet sein. Hierfür kann das Abdeckelement eine Lasche mit einer Aussparung zur Fixierung an einem Hebel des Hebelmechanismus aufweisen. Alternativ oder zusätzlich kann das Abdeckelement auch eine gebogene Montagelasche aufweisen, die zur Fixierung um einen Hebel des Hebelmechanismus gesteckt wird.

Das Abdeckelement ist vorzugsweise aus einer gestanzten und gefalteten Folie aus Kunststoff hergestellt, beispielsweise aus einer biaxial orientierten Polyesterfolie. Auch andere Folien können eingesetzt werden, wobei die Dicke der Folie vorzugsweise zwischen 0,05 mm bis 0,5 mm liegt. Alternativ kann das Abdeckelement aus einem dünnen Metallblech hergestellt sein.

Für einen besonders kompakten Aufbau umfasst das erste Scharnierteil einen leistenförmigen und im Querschnitt U-förmigen Abschnitt, wobei ein Teil des Abdeckelementes, insbesondere der Teil mit einem Verbindungssteg, darin aufgenommen ist. Dadurch steht das Abdeckelement mit den Abdeckplatten nicht seitlich über das Scharnier hervor, sondern ist zwischen den Schenkeln des ersten Scharnierteils angeordnet. Das Scharnierteil mit dem U-förmigen Abschnitt kann dabei einen Steg aufweist, von dem sich zwei Schenkel im Wesentlichen rechtwinklig erstrecken.

Das erfindungsgemäße Scharnier wird vorzugsweise bei Haushaltsgeräten, wie einem Kühlschrank, eingesetzt. Es kann aber auch für Möbel oder andere Zwecke verwendet werden.

Das erfindungsgemäße Scharnier kann auch eine Schließ- und /oder Öffnungsdämpfung aufweisen. Dabei kann sich die Dämpfung innerhalb der Hebelarme des Scharniers befinden.

Die Erfindung wird nachfolgend anhand eines Ausführungsbeispiels mit Bezug auf die beigefügten Zeichnungen näher erläutert. Es zeigen:
- Figuren 1A und 1B: zwei Ansichten eines erfindungsgemäßen Scharniers in der montierten Position;
- Figuren 2A bis 2E: mehrere Ansichten des Scharniers in einer Öffnungsposition;
- Figuren 3A bis 3E: mehrere Ansichten des Scharniers in einer teilweise geöffneten Position;
- Figuren 4A bis 4D: mehrere Ansichten des Scharniers in einer Schließposition;
- Figuren 5A bis 5D: mehrere Ansichten des Abdeckelementes ohne das Scharnier;
- Figuren 6A und 6B: zwei Ansichten eines modifizierten Abdeckelementes;
- Figur 7: eine Ansicht eines Scharniers mit dem Abdeckelement der Figur 6, und
- Figur 8: eine Ansicht eines Scharniers mit dem Abdeckelement der Figur 6 in einer Öffnungsposition.

Die Figuren 1A und 1B zeigen ein Haushaltsgerät 1 oder Möbel mit einem Korpus 2, an dem eine Tür 3 über ein oder mehrere Scharniere 4 verschwenkbar gelagert ist. Ein erstes Scharnierteil 5 ist dabei an dem Korpus 2 festgelegt, während ein zweites Scharnierteil 6 an der Tür 3 fixiert ist. Ein Hebelmechanismus zwischen den beiden Scharnierteilen 5 und 6 ist über ein Abdeckelement 10 weitgehend verdeckt, um einen Eingriff in den Hebelmechanismus zu verhindern. Figur 1B zeigt den in Figur 1A bezeichneten Bereich B in einer Detailansicht.

In den Figuren 2A bis 2E ist das Scharnier 4 in einer Öffnungsposition gezeigt. Das Scharnier 4 umfasst einen Hebelmechanismus mit Hebeln 8, die jeweils an wenigstens zwei Gelenkachsen 7 angelenkt sind, wobei die zwei Gelenkachsen 7 an dem ersten Scharnierteil 5, zwei Gelenkachsen 7 an dem zweiten Scharnierteil 6 und drei weitere Gelenkachsen 7 zwischen den Hebeln 8 ausgebildet sind. Ein solches Sieben-Gelenk-Scharnier ist beispielsweise in der DE 10 2016 123 498 A1 oder in der EP 2 129 852 B1 offenbart, auf die hiermit Bezug genommen wird. In der DE 10 2016 123 498 A1 oder in der EP 2 129 852 B1ist auch eine Dämpfung für solche Sieben-Gelenk-Scharnier beschrieben, die auch bei dem Scharnier 4 eingesetzt werden kann und es wird auf diese Dokumente Bezug genommen.

Der aus den Hebeln 8 gebildete Hebelmechanismus ist über ein Abdeckelement 10 überdeckt, das mehrere Abdeckplatten 11, 12 und 13 aufweist, die jeweils einen Teilbereich des Hebelmechanismus überdecken. Die Abdeckplatten 11, 12 und 13 sind dabei relativ zueinander bewegbar, wobei zwischen den Abdeckplatten 11 und 12 ein biegbarer Steg 14 vorgesehen ist und zwischen den Abdeckplatten 12 und 13 ein Filmscharnier 15. Das Abdeckelement 10 weist dabei auf gegenüberliegenden Seiten des Hebelmechanismus jeweils eine Abdeckplatte 11, 12 und 13 auf, so dass an gegenüberliegenden Seiten des Hebelmechanismus jeweils drei Abdeckplatten 11, 12 und 13 vorgesehen sind. Das Abdeckelement 10 ist im Bereich der Abdeckplatten 12 und 13 im Querschnitt U-förmig ausgebildet und weist einen bodenseitigen Verbindungssteg 18 auf, an dem auch das Filmscharnier 15 ausgebildet ist. In Verlängerung des Verbindungssteges 18 ist der biegbare Steg 14 ausgebildet, an dem die beiden Abdeckplatten 11 gehalten sind.

Das erste Scharnierteil 5 ist mit einem leistenförmigen Abschnitt versehen, der im Querschnitt U-förmig ausgebildet ist und einen Steg 51 aufweist, von dem sich zwei Schenkel 52 im Wesentlichen rechtwinklig erstrecken. Die so gebildete U-förmige Aufnahme dient zur Aufnahme eines Teils des Abdeckelementes 10 in der Schließposition, wobei die Abdeckplatten 12 und 13 innerhalb der beiden Schenkel 52 angeordnet sind. Das erste Scharnierteil 5 kann an dem Steg 51 mit dem Korpus 2 verbunden werden. Zusätzlich ist an dem ersten Scharnierteil 5 noch ein Flansch 50 angeformt, der ebenfalls zur Befestigung des ersten Scharnierteils 5 eingesetzt werden kann.

Das zweite Scharnierteil 6 umfasst einen Steg 61, der an der Tür 3 fixiert werden kann. An dem Steg 61 ist ein nach außen ragender Flansch 60 angeformt, der ebenfalls zur Fixierung an der Tür 3 eingesetzt werden kann.

In Figur 2E sind die durch das Abdeckelement 10 überdeckten Bauteile in gestrichelten Linien dargestellt. Es ist erkennbar, dass zwischen den beiden Scharnierteilen 5 und 6 mehrere Hebel 8 ausgebildet sind, die über Gelenkachsen 7 miteinander verbunden sind. Um einen Eingriff in Öffnungen zwischen den Hebeln 8 zu vermeiden, sind die Abdeckplatten 11, 12 und 13 vorgesehen, die diese Öffnungen vollständig oder weitgehend überdecken.

In den Figuren 3A bis 3E ist das Scharnier 4 in einer nur teilweise geöffneten Position gezeigt, die zwischen der maximalen Öffnungsposition gemäß Figur 2 und einer Schließposition gemäß Figur 4 liegt. Es ist erkennbar, dass das Scharnierteil 6 relativ zu dem Scharnierteil 5 verschwenkt wurde und sich dadurch die äußere Geometrie des Hebelmechanismus mit den Hebeln 8 verändert hat. Auch die Abdeckplatte 11 wurde relativ zu der Abdeckplatte 12 verschwenkt, wobei der Überdeckungsbereich zwischen den Abdeckplatten 11 und 12 verringert wurde. Ferner wurde der Schlitz zwischen den Abdeckplatten 12 und 13 verringert, da die Abdeckplatten 12 und 13 ebenfalls relativ zueinander verschwenkt wurde. Trotz der anderen Position der Scharnierteile 5 und 6 relativ zueinander sind die Öffnungen zwischen den Hebeln 8 durch die Abdeckplatten 11, 12 und 13 überdeckt.

In den Figuren 4A bis 4D ist das Scharnier 4 in einer Schließposition gezeigt. In der Schließposition liegen die beiden Stege 51 und 61 der Scharnierteile 5 und 6 im Wesentlichen parallel und beabstandet zueinander. In der Schließposition wurde die Abdeckplatte 11 in weitgehende Überdeckung mit der Abdeckplatte 12 gebracht, also eine Überdeckung über 80 % der Fläche der Abdeckplatte 11. Der Hebelmechanismus ist in der geschlossenen Position des Scharniers 4 deutlich kompakter aufgebaut, so dass auch die Abdeckplatten 11, 12 und 13 entsprechend kompakter angeordnet sind, also eine größere Überdeckung aufweisen als in einem maximal geöffneten Bereich des Scharniers 4. In der Figur 4B ist erkennbar, dass die Abdeckplatten 11, 12 und 13 im geschlossenen Zustand des Scharniers 4 zwischen den beiden Schenkeln 52 des U-förmigen Scharnierteils 5 liegen.

In den Figuren 5A bis 5D ist das Abdeckelement 10 ohne das Scharnier 4 gezeigt. Das Abdeckelement 10 ist aus einem dünnen Material hergestellt, insbesondere einer Folie oder einem dünnen Metallblech. Bei einer Herstellung des Abdeckelementes 10 aus einer Kunststofffolie kann beispielsweise eine Polyester-Folie eingesetzt werden.

Das Abdeckelement 10 umfasst zur Fixierung an dem Hebelmechanismus zwei Laschen 16 und 17, die ineinander in Eingriff bringbar sind, so dass das Abdeckelement 10 auf einen Hebel 8 des Hebelmechanismus befestigt werden kann. Dadurch kann das Abdeckelement 10 klemmend oder rastend an dem Hebelmechanismus fixiert werden. Die Lasche 16 ist teilweise integral mit der Abdeckplatte 13 ausgebildet und bildet mit dieser eine starre Einheit. Zwischen den Abdeckplatten 12 und 13 ist ein V-förmiger Schlitz ausgebildet, um diese in einem gewissen Umfang relativ zueinander verschwenken zu können. Die Abdeckplatte 11 ist über den biegbaren Steg 14 mit dem Verbindungssteg 18 verbunden, an dem sich die Abdeckplatten 12 und 13 winklig erstrecken, insbesondere rechtwinklig.

In Figuren 6A und B ist ein modifiziertes Abdeckelement 10 gezeigt, das wie bei dem ersten Ausführungsbeispiel ausgebildet ist, allerdings statt den Laschen 16 und 17 eine umgebogene Montagelasche 20 aufweist. Der Verbindungssteg 18 erstreckt sich über die Abdeckplatten 13 hinaus und ist beabstandet von den Abdeckplatten 13 um 180° umgebogen oder umgefaltet, so dass die Montagelasche 20 um einen Hebel 8 zur Fixierung umgelegt werden kann. Die Geometrie der Abdeckplatte 13 ist geringfügig verändert, aber im Übrigen ist das Abdeckelement wie bei dem ersten Ausführungsbeispiel ausgebildet, insbesondere lässt sich die Abdeckplatte 11 über den biegbaren Steg 14 verschwenken und überdeckend von den Abdeckplatten 12 und 13 anordnen.

In Figur 7 ist das Scharnier 4 mit dem Abdeckelement 10 der Figur 6 gezeigt, und es ist erkennbar, dass die Abdeckplatte 11 beim Öffnen von einer Position innerhalb der beiden Abdeckplatten 12 zumindest bereichsweise herausgeschwenkt wird.

In Figur 8 ist eine maximale Öffnungsposition des Scharniers 4 gezeigt, und es ist erkennbar, dass die Abdeckplatte 11 des Abdeckelementes 10 vollständig von der Abdeckplatte 12 beabstandet ist, so dass keine Überdeckung mehr vorhanden ist. Beim Bewegen des Scharnierteils 6 in die Schließposition wird die Abdeckplatte 11 wieder zwischen die beiden Abdeckplatten 12 des Abdeckelementes 10 bewegt.

In dem gezeigten Ausführungsbeispiel sind auf gegenüberliegenden Seiten des Hebelmechanismus jeweils drei Abdeckplatten 11, 12 und 13 vorgesehen. Es ist natürlich möglich, die Anzahl der Abdeckplatten zu verändern, abhängig von der Geometrie des Hebelmechanismus in den einzelnen Positionen des Scharniers 4.

In einer weiteren Ausgestaltung können die Abdeckplatten 11, 12 und 13 neben der gelenkigen Verbindung auch über weitere Mittel z.B. Einstecklaschen miteinander verbunden sein. Auf diese Weise kann ein wegbiegen der Abdeckplatten verhindert werden.

### Bezugszeichenliste

- 1: Haushaltsgerät
- 2: Korpus
- 3: Tür
- 4: Scharnier
- 5: Scharnierteil
- 6: Scharnierteil
- 7: Gelenkachse
- 8: Hebel
- 10: Abdeckelement
- 11: Abdeckplatte
- 12: Abdeckplatte
- 13: Abdeckplatte
- 14: Steg
- 15: Filmscharnier
- 16: Lasche
- 17: Lasche
- 18: Verbindungssteg
- 20: Montagelasche
- 50: Flansch
- 51: Steg
- 52: Schenkel
- 60: Flansch
- 61: Steg

## Patentansprüche

1. Scharnier (4) für ein Möbel oder ein Haushaltsgerät (1), mit:
a) einem ersten Scharnierteil (5) und einem zweiten Scharnierteil (6), die über einen Hebelmechanismus mit sieben Gelenkachsen (7) und daran angelenkten Hebeln (8) verschwenkbar miteinander verbunden sind;
b) wobei das erste Scharnierteil (5) einen ersten Steg (51) und das zweite Scharnierteil einen zweiten Steg (61) aufweist, wobei das erste Scharnierteil (5) an dem ersten Steg (51) mit einem Korpus (2) verbunden werden kann und das zweite Scharnierteil (6) an dem zweiten Steg (61) an einer Tür (3) fixiert werden kann, und der erste Steg (51) und der zweite Steg (61) in einer geschlossenen Position des Scharniers (4) im Wesentlichen parallel und beabstandet angeordnet sind;
c) und ein Abdeckelement (10) den Hebelmechanismus an mindestens drei Seiten zumindest teilweise überdeckt, um einen Eingriff zwischen die Hebel (8) des Hebelmechanismus zu vermeiden,
**dadurch gekennzeichnet, dass** integral mit dem Abdeckelement (10) mehrere Abdeckplatten (11, 12, 13) ausgebildet sind und die auf einer Seite des Hebelmechanismus angeordneten Abdeckplatten (11, 12, 13) beim Verschwenken des Scharniers (4) relativ zueinander und sich teilweise überlappend verschwenkbar sind.

2. Scharnier nach Anspruch 1, **dadurch gekennzeichnet, dass** die auf einer Seite angeordneten Abdeckplatten (11, 12, 13) über einen biegbaren Steg (14) oder ein Filmscharnier (15) miteinander verbunden sind.

3. Scharnier nach Anspruch 1 oder 2, **dadurch gekennzeichnet, dass** eine Schwenkachse der Abdeckplatten (11, 12, 13) parallel zu den Gelenkachsen (7) des Scharniers (4) ausgerichtet ist.

4. Scharnier nach einem der vorhergehenden Ansprüche, **dadurch gekennzeichnet, dass** das erste Scharnierteil (5) einen leistenförmigen und im Querschnitt U-förmigen Abschnitt aufweist, in den ein Teil des Abdeckelementes (10) in der geschlossenen Position des Scharniers (4) aufgenommen ist.

5. Scharnier nach Anspruch 4, **dadurch gekennzeichnet, dass** das erste Scharnierteil (5) mit dem U-förmigen Abschnitt einen Steg (51) aufweist, von dem sich zwei Schenkel (52) im Wesentlichen rechtwinklig erstrecken.

6. Scharnier nach Anspruch 5, **dadurch gekennzeichnet, dass** die Abdeckplatten (11, 12, 13) im geschlossenen Zustand des Scharniers (4) zwischen den beiden Schenkeln (52) des u-förmigen ersten Scharnierteils (5) liegen.

7. Scharnier nach einem der vorhergehenden Ansprüche, **dadurch gekennzeichnet, dass** auf gegenüberliegenden Seiten des Hebelmechanismus jeweils mehrere relativ zueinander verschwenkbare Abdeckplatten (11, 12, 13) integral mit dem Abdeckelement (10) ausgebildet sind.

8. Scharnier nach einem der vorhergehenden Ansprüche, **dadurch gekennzeichnet, dass** das Abdeckelement (10) einen im Querschnitt U-förmigen leistenförmigen Abschnitt aufweist, dessen Schenkel durch Abdeckplatten (11, 12, 13) gebildet sind, die über einen Verbindungssteg (18) aneinander gehalten sind.

9. Scharnier nach Anspruch 8, **dadurch gekennzeichnet, dass** der Verbindungssteg (18) sich über die Schenkel mit den Abdeckplatten (12, 13) hinaus erstreckt und einen biegbaren Steg (14) ausbildet, an dem an einem Endabschnitt zwei weitere Abdeckplatten (11) vorgesehen sind.

10. Scharnier nach einem der vorhergehenden Ansprüche, **dadurch gekennzeichnet, dass** das Abdeckelement (10) auf den Hebelmechanismus aufgesteckt oder aufgerastet ist.

11. Scharnier nach einem der vorhergehenden Ansprüche, **dadurch gekennzeichnet, dass** das Abdeckelement (10) aus einer gestanzten und gefalteten Folie aus Kunststoff oder einem dünnen Metallblech hergestellt ist.

12. Scharnier nach einem der vorhergehenden Ansprüche, **dadurch gekennzeichnet, dass** an gegenüberliegenden Seiten des Hebelmechanismus wenigstens jeweils drei Abdeckplatten (11, 12, 13) vorgesehen sind, die relativ zueinander beim Verschwenken des Scharniers (4) bewegbar sind.

13. Scharnier nach einem der vorhergehenden Ansprüche, **dadurch gekennzeichnet, dass** das Abdeckelement (10) zwei Laschen (16, 17), die ineinander in Eingriff bringbar sind, zur Fixierung an einem Hebel (8) des Hebelmechanismus aufweist.

14. Scharnier nach einem der vorhergehenden Ansprüche, **dadurch gekennzeichnet, dass** das Abdeckelement (10) eine gebogene Montagelasche (20) zur Fixierung an einem Hebel (8) des Hebelmechanismus aufweist.

15. Scharnier nach einem der vorhergehenden Ansprüche, **dadurch gekennzeichnet, dass** das Scharnier eine Schließ- und / oder eine Öffnungsdämpfung aufweist.

16. Kühlschrank mit einem Korpus (2) und einer Tür (3), die über mindestens ein Scharnier (4) nach einem der vorhergehenden Ansprüche an einem Korpus (2) verschwenkbar gelagert ist.

## Claims

1. Hinge (4) for an item of furniture or a household appliance (1), comprising:
a) a first hinge part (5) and a second hinge part (6), which are pivotably connected to each other via a lever mechanism with seven joint axes (7) and levers (8) hinged thereto;
b) wherein the first hinge part (5) has a first web (51) and the second hinge part has a second web (61), wherein the first hinge part (5) can be fixed at the first web (51) to a furniture body (2) and the second hinge part (6) can be fixed at the second web (61) to a door (3), and the first web (51) and the second web (61) are arranged substantially parallel and spaced apart in a closed position of the hinge (4);
c) and a cover element (10) at least partially covers the lever mechanism on at least three sides to prevent engagement between the levers (8) of the lever mechanism,
**characterized in that a** plurality of cover plates (11, 12, 13) are integrally formed with the cover element (10), and the cover plates (11, 12, 13) arranged on one side of the lever mechanism can be pivoted relative to each other in a partially overlapping manner when the hinge (4) is pivoted.

2. Hinge according to claim 1, **characterized in that** the cover plates (11, 12, 13) arranged on one side are connected to each other via a bendable web (14) or a film hinge (15).

3. Hinge according to claim 1 or 2, **characterized in that** a pivot axis of the cover plates (11, 12, 13) is aligned parallel to the joint axes (7) of the hinge (4).

4. Hinge according to one of the preceding claims, **characterized in that** the first hinge part (5) has a section which is strip-shaped and is U-shaped in cross-section, in which a part of the cover element (10) is received in the closed position of the hinge (4).

5. Hinge according to claim 4, **characterized in that** the first hinge part (5) with the U-shaped section has a web (51) from which two legs (52) extend substantially at right angles.

6. Hinge according to claim 5, **characterized in that** the cover plates (11, 12, 13) lie between the two legs (52) of the U-shaped first hinge part (5) in the closed state of the hinge (4).

7. Hinge according to one of the preceding claims, **characterized in that** a plurality of cover plates (11, 12, 13) which are pivotable relative to each other are formed in each case integrally with the cover element (10) on opposite sides of the lever mechanism.

8. Hinge according to one of the preceding claims, **characterized in that** the cover element (10) has a section which is strip-shaped and U-shaped in cross-section and whose legs are formed by cover plates (11, 12, 13) which are held against one another via a connecting web (18).

9. Hinge according to claim 8, **characterized in that** the connecting web (18) extends beyond the legs with the cover plates (12, 13) and forms a bendable web (14) on which two further cover plates (11) are provided at one end portion.

10. Hinge according to one of the preceding claims, **characterized in that** the cover element (10) is plugged or snapped onto the lever mechanism.

11. Hinge according to one of the preceding claims, **characterized in that** the cover element (10) is made of a punched and folded film of plastic or a thin metal sheet.

12. Hinge according to one of the preceding claims, **characterized in that** at least three cover plates (11, 12, 13) each are provided on opposite sides of the lever mechanism and are movable relative to each other when the hinge (4) is pivoted.

13. Hinge according to one of the preceding claims, **characterized in that** the cover element (10) comprises two tabs (16, 17) engageable with each other for fixing to a lever (8) of the lever mechanism.

14. Hinge according to one of the preceding claims, **characterized in that** the cover element (10) comprises a curved mounting tab (20) for fixing to a lever (8) of the lever mechanism.

15. Hinge according to one of the preceding claims, **characterized in that** the hinge has a closing and/or an opening damping.

16. Refrigerator having a body (2) and a door (3) which is pivotably mounted on a body (2) via at least one hinge (4) according to one of the preceding claims.

## Revendications

1. Charnière (4) pour un meuble ou un appareil électroménager (1), avec :
a) une première partie de charnière (5) et une deuxième partie de charnière (6) qui sont reliées l'une à l'autre de façon pivotante par un mécanisme de leviers muni de sept axes d'articulation (7) et de leviers (8) articulés sur ceux-ci ;
b) dans laquelle la première partie de charnière (5) comporte une première barrette (51) et la deuxième partie de charnière une deuxième barrette (61), la première partie de charnière (5) pouvant être assemblée à un corps (2) sur la première barrette (51) et la deuxième partie de charnière (6) pouvant être fixée à une porte (3) sur la deuxième barrette (61), et la première barrette (51) et la deuxième barrette (61) étant disposées de façon sensiblement parallèle et écartées dans une position fermée de la charnière (4) ;
c) et un élément de couverture (10) recouvre au moins partiellement le mécanisme de leviers sur au moins trois côtés afin d'éviter un engagement entre les leviers (8) du mécanisme de leviers,
**caractérisée en ce que** plusieurs plaques de couverture (11, 12, 13) sont formées d'un seul tenant avec l'élément de couverture (10) et les plaques de couverture (11, 12, 13) disposées d'un côté du mécanisme de leviers peuvent pivoter les unes par rapport aux autres lors du pivotement de la charnière (4) en se chevauchant partiellement.

2. Charnière selon la revendication 1, **caractérisée en ce que** les plaques de couverture (11, 12, 13) disposées d'un côté sont reliées entre elles par une barrette flexible (14) ou une charnière à film (15).

3. Charnière selon la revendication 1 ou 2, **caractérisée en ce qu'**un axe de pivotement des plaques de couverture (11, 12, 13) est orienté parallèlement aux axes d'articulation (7) de la charnière (4).

4. Charnière selon l'une des revendications précédentes, **caractérisée en ce que** la première partie de charnière (5) comporte une partie en forme de bande avec une section en forme de U, dans laquelle une partie de l'élément de couverture (10) est logée dans la position fermée de la charnière (4).

5. Charnière selon la revendication 4, **caractérisée en ce que** la première partie de charnière (5) ayant une section en forme de U comporte une barrette (51) de laquelle deux bras (52) partent sensiblement à angle droit.

6. Charnière selon la revendication 5, **caractérisée en ce que** les plaques de couverture (11, 12, 13) se trouvent, dans l'état fermé de la charnière (4), entre les deux bras (52) de la première partie de charnière (5) en forme de U.

7. Charnière selon l'une des revendications précédentes, **caractérisée en ce que** plusieurs plaques de couverture (11, 12, 13) capables de pivoter les unes par rapport aux autres sont formées d'un seul tenant avec l'élément de couverture (10) sur des côtés opposés du mécanisme de leviers.

8. Charnière selon l'une des revendications précédentes, **caractérisée en ce que** l'élément de couverture (10) comporte une partie en forme de bande avec une section en forme de U, dont les bras sont formés par des plaques de couverture (11, 12, 13) retenues les unes sur les autres par une barrette de liaison (18).

9. Charnière selon la revendication 8, **caractérisée en ce que** la barrette de liaison (18) s'étend au-delà des bras munis des plaques de couverture (12, 13) et forme une barrette flexible (14) sur laquelle deux autres plaques de couverture (11) sont prévues sur une partie d'extrémité.

10. Charnière selon l'une des revendications précédentes, **caractérisée en ce que** l'élément de couverture (10) est emboîté ou enclenché sur le mécanisme de leviers.

11. Charnière selon l'une des revendications précédentes, **caractérisée en ce que** l'élément de couverture (10) est fabriqué dans une feuille de plastique ou de tôle métallique mince découpée à l'emporte-pièce et pliée.

12. Charnière selon l'une des revendications précédentes, **caractérisée en ce que** sont prévus sur chacune des faces opposées du mécanisme de leviers au moins trois plaques de couverture (11, 12, 13) qui sont mobiles les unes par rapport aux autres lors du pivotement de la charnière (4).

13. Charnière selon l'une des revendications précédentes, **caractérisée en ce que** l'élément de couverture (10) comporte deux pattes (16, 17) qui peuvent se mettre en prise l'une dans l'autre en vue de la fixation sur un levier (8) du mécanisme de leviers.

14. Charnière selon l'une des revendications précédentes, **caractérisée en ce que** l'élément de couverture (10) comporte une patte de montage pliée (20) en vue de la fixation sur un levier (8) du mécanisme de leviers.

15. Charnière selon l'une des revendications précédentes, **caractérisée en ce que** la charnière comporte un mécanisme d'amortissement de l'ouverture et/ou de la fermeture.

16. Réfrigérateur avec un corps (2) et une porte (3) qui est supportée de façon pivotante sur un corps (2) par au moins une charnière (4) selon l'une des revendications précédentes.
